# EUROPÄISCHE PATENTSCHRIFT

(11) **EP 0 121 770 B1**
(45) Veröffentlichungstag und Bekanntmachung des Hinweises auf die Patenterteilung: **27.09.1989**
(21) Anmeldenummer: 84102399.7
(22) Anmeldetag: 06.03.1984
(51) Int. Cl.: B25B 5/14

(54) **Vorrichtung zum Fügen von Holz- und Metallkonstruktionen**
Device for assembling wood and metal constructions
Dispositif pour l'assemblage de constructions en bois et métal

(30) Priorität: 10.03.1983 CH 1431/83
(43) Veröffentlichungstag der Anmeldung: 17.10.1984
(73) Patentinhaber: Forrer, Hans, CH-9621 Oberhelfenschwil (CH)
(72) Erfinder: Forrer, Hans, CH-9621 Oberhelfenschwil (CH)
(74) Vertreter: Frei, Alexandra Sarah

(56) Entgegenhaltungen:
- DE-A- 2 851 128
- GB-A- 1 006 056
- GB-A- 2 118 891
- US-A- 4 047 710
- US-A- 4 163 547

## Beschreibung

Die Erfindung bezieht sich auf eine Einrichtung zum Fügen von Holz- oder Metallkonstruktionen derart, daß auf die in Verbindung gebrachten Fügestellen der nötige Anpreßdruck ohne unerwünschte Verschiebungen aufbringbar ist.

Allenthalben sind beim Arbeiten an und beim Herstellen von Konstruktionen jeweils Anpreßdrücke nötig, sei es zum gemeinsamen Bearbeiten mehrerer Teilstücke, beispielsweise Durchbohren, oder zum Befestigen von Klebstellen, oder für weitere Arbeitsgänge, bei denen eine Anpressung zweier oder mehrerer Teile aneinander gewünscht ist. Bei kleineren und mittelgroßen Konstruktionen werden, insbesondere bei der Holzverarbeitung, die bekannten Schraubzwingen verwendet. Diese Schraubzwingen sind beispielsweise durch Spannmittel wiederum untereinander verbindbar zu Doppel- oder gar Mehrfachzwingen.

Zur Bewältigung von Befestigungsaufgaben an größeren Konstruktionen sind Schraubzwingen beachtlicher Dimensionen erhältlich, deren Bakkenabstände in der Größenordnung eines Meters liegen. Dementsprechend sind diese Werkzeuge massiv, schwer und nicht zuletzt teuer; der Umgang damit ist unhandlich und erfordert zudem ein zunehmendes Maß an Körperkraft. Ferner ist das mechanische Zusammenwirken zweier oder mehrerer Schraubzwingen zu einem Kräftesystem mit zum Teil komplizierten topologischen Problemen verbunden, die nicht immer befriedigend gelöst werden können. Schließlich sind der Größe, das heißt Spannweite einer Schraubzwinge Grenzen gesetzt, so daß für bestimmte Fügeaufgaben Schraubzwingen als Spann- beziehungsweise Anpreßeinrichtung nicht mehr in Frage kommen.

Aus der Patentschrift GB-1 006 056 ist eine Zwinge bekannt, welche dem Festklemmen eines rahmenförmigen Körpers dient. Mittels vier Eckgliedern und einem um den Körper geführten Spannband kann ein Rahmen zusammengehalten und verklebt werden. Gespannt wird das Band mittels einem mit einem Handgriff versehenen Gewindestift, wobei durch Drehung des Handgriffes ein das Spannband haltender Spannblock bewegt und auf diese Weise das Band angespannt wird. Diese Vorrichtung hat jedoch den großen Nachteil, daß nur im wesentlichen quader- bzw. rahmenförmige Werkstücke zusammengehalten werden können, welche einen Zug zwischen allen vier Winkelelementen erfordern bzw. erlauben. Eine beispielsweise U-förmige Anordnung von drei Vierkanthölzern würde durch das geschlossene Band unweigerlich an den beiden freien Schenkelenden in unerwünschter Weise zusammengezogen. Ausserdem besitzt die Spannvorrichtung eine sehr unhandliche Einrichtung zum Festspannen des Spannbandes (Spannblock, Festhaltehebel, etc.), die im praktischen Einsatz hinderlich ist.

Es ist Aufgabe der Erfindung, eine Vorrichtung zu schaffen, mit der Fügearbeiten an Holz- und/ oder Metallkonstruktionen vereinfacht werden, und mit der bei größeren zu bearbeitenden Dimensionen die zu lösenden Schwierigkeiten ungleich weniger zunehmen als beim Arbeiten mit herkömmlichen Schraubzwingen.

Ferner ist es Aufgabe der Erfindung, eine Vorrichtung zu schaffen, die zur Bewältigung von Arbeiten bei zunehmenden Dimensionen der Konstruktion verwendbar ist, und bei der eine geringere Zahl verschieden abgestufter Werkzeuggrö- ßen nötig sind; mit anderen Worten, eine Feinabstufung des vollen Werkzeugsatzes im Vergleich zum Stand der Technik soll nicht nötig sein.

Schließlich ist es Aufgabe der Erfindung, eine Vorrichtung zu schaffen, die vom Gewicht her leicht ist, und mit der der Arbeitsaufwand herabgesetzt werden kann.

Die Aufgabe wird durch die im kennzeichnenden Teil der im Patentanspruch 1 angegebenen Erfindung gelöst.

Anhand der nachfolgend aufgeführten Zeichnungen 3, 5 und 6 wird die Erfindung eingehend erklärt. Die Ausführungsbeispiele gemäß die Figuren 1, 2 und 4 sind vom Hauptanspruch nicht gedeckt. Die Figuren zeigen:
Figur 1: die Prinzipdarstellung und Funktion einer Spannvorrichtung gemäß Erfindung,
Figur 2: ein Anwendungsbeispiel einer Fügearbeit von zwei Werkstücken,
Figur 3: die Anwendung der Spannvorrichtung mit nur einem Spannwinkel und ohne Umschlingung des Werkstücks,
Figur 4: die Anwendung der Spannvorrichtung mit zwei Spannwinkeln und mit Umschlingung des Werkstücks,
Figur 5A/B: eine weitere Anwendung mit nur einem Spannwinkel und mit Umschlingung des Werkstücks,
Figur 6: eine weitere Anwendung mit nur einem Spannwinkel und mit teilweiser Umschlingung des Werkstücks.

Das Funktionsprinzip der Vorrichtung gemäß Erfindung ist in der Figur 1 in schematischer Darstellung festgehalten. Die zu fügenden Konstruktionsteile werden mit einem Spannband 8 umschlungen; mit 8' ist eine beliebige Umschlingung angegeben. Innerhalb der Umschlingung befindet sich der Teil der Konstruktion 10, auf den der gewünschte Anpreßdruck ausgeübt werden soll. In Figur 1 sind dies die Füge- oder Werkteile 10-1 und 10-2, dazwischen ist beispielsweise eine Klebestelle 11 während einer bestimmten Klebzeit zu fixieren. Auf die Klebestelle wirken die gewünschten Druckkräfte D1 und D2. In Richtung Z ist die Spannbandschlinge 8' unter Zug, das Spannband 8 bzw. dessen zwei Enden sind am Winkel 5 auf zwei verschiedene Weisen fixiert. Im oberen Teil der Figur 1 ist das Spannband 8 zwischen einem Spannschlitten 3 und einem Exzenterbolzen 1 hindurchgeführt. Der Exzenterbolzen 1 ist um eine Exzenterwelle 2 schwenkbar angeordnet. Ohne Widerstand aufschwenken lässt sich der Exzenterbolzen, wenn am freien Ende des Spannbandes gezogen wird; in die andere Richtung wird das Band bei zunehmender Kraft immer stärker zwischen dem Spannschlitten 3 und dem Exzenterbolzen 1 eingeklemmt. Eine Vorspannung auf die Werkteile 10-1 und 10-2 erreicht man durch einfaches Ziehen am freien, von der Spannschlitten/Exzenterbolzen-Klemmstelle weglaufenden Bandende. Ein definitives Nachspannen erfolgt durch Zurückfahren des Spannschlittens 3 mit Hilfe der Gewindestange 7, die in Zugrichtung Z durch mit Hilfe der Gewindestange 7, die in Zugrichtung Z durch Drehen an einem Spanngriff in die gewünschte Spannung gebracht werden kann. Die Gleitbahn zwischen dem Spannschlitten 3 und dem Winkelteil 5 ist so ausgestaltet, daß ein Verklemmen durch ein eventuell auftretendes Drehmoment vermieden wird. Die Gegenverankerung des Spannbandes 8 ist mit gewissem Abstand mittels eines Bandankers 9 auf derselben Seite des Winkels 5 vorgesehen.

Die Vorrichtung soll für möglichst viele Abmessungen von Füge- oder Werkteilen verwendbar sein. Dazu sind folgende Maße zu variieren: die Länge des Spannbandes und der Abstand des Bandankers 9 am Winkelschenkel 5' vom Winkelschenkel 5", mit anderen Worten, der Parallelabstand des bei 9 verankerten Spannbandendes 8 mit dem Winkelschenkel 5". Bei der Realisierung der anhand von Figur 1 gezeigten und nur in seinem Funktionsprinzip, nicht aber in seiner Ausführung gezeigten Spannvorrichtung gemäß Erfindung ist es wichtig, durch geeignete Bemessung schädliche Drehmomente zu minimieren oder gar zu vermeiden. Der durch die Bandspannvorrichtung bewirkte geschlossene Kraftwirkungskreis soll auf die Werkteile möglichst solche Kräfte anlegen, die mit der Hauptfaser der zusammengepreßten Werkteile im wesentlichen zusammenfallen.

Figur 2 zeigt nun eine Anwendung, bei der zwei Werkteile an der Stelle 11 miteinander verklebt wurden und während der Klebzeit gegeneinander fixiert sind. Die beiden gefügten Werkteile 10-1 und 10-2 weisen zusammen eine prismatische Form mit vier rechtwinkligen Kantenteilen auf. An einen Kantenteil ist ein Teil der Vorrichtung gemäß Erfindung mit den Winkelschenkein 5' und 5" angelegt - der Grundwinkel 5 beträgt 90 Grad - und von der Bandverankerung 9 führt das Spannband 8 entlang dem gefügten Konstruktionsteil 10 auf einen ersten Spannwinkel 15', von dort über die in Figur 1 schematisch dargestellte Schlaufe 8' auf einen zweiten Spannwinkel 15" wieder auf die Spannvorrichtung, das heisst, zwischen Spannschlitten 3 und Exzenterbolzen 1, dazwischen das Spannband 8 in einer Klemmverbindung fixiert ist. Den gewünschten Zug zum Einstellen der Druckkräfte D1/D2 erhält man durch Nachspannen an der Spannstange 7 mittels Drehen am Spanngriff 6.

Die Spannwinkel 15 bilden in einer speziellen Ausführungsform der Vorrichtung gemäß Erfindung mit dieser eine Einheit. Sie erlauben nebst ihren Umlenkeigenschaften wie Bandgleiten, Bandschutz auch eine kräftemäßig adäquate Spannbandführung beispielsweise parallel zum Werkstück. Auf diese Weise werden schädliche Drehmomente minimiert, andererseits ist damit auch eine Bandführung um Winkel, die von 90 Grad abweichen, möglich. Vorzugsweise wird der Spannteil der Vorrichtung am vorhandenen rechten Winkel des Werkstücks angelegt, ist dies nicht möglich, so wird ein Adapterwinkel beispielsweise 75 Grad-innen-zu- 90 Grad-aussen verwendet. Dies erlaubt Konstruktionen verschiedener Winkel zu fügen und fixieren.

Die Parallelität der Spannbandschlaufe, sofern dies nötig ist, im Beispiel nach Figur 2 ist dies vorgesehen, läßt sich durch Benutzung verschiedener Bandankerstellen im Winkelschenkel 5' herbeiführen. Schlitze 9a, b, c dienen zum Durchführen des Spannbandes und werden je nach Abmessung des Werkteils benützt. Bei größeren, beispielsweise quadratischen Werkteilen wird der Winketschenke) 5' zu kurz sein. Dies wäre der Fall, wenn die Vorrichtung als Rahmenspanner eingesetzt würde. Gelöst wird dies dann durch Hinzunahme eines dritten Spannwinkels 15"', wobei das Spannband 8 zum Winkelschenkel 5', an dem es durch die Verankerung 9 fixiert ist, fluchtend ausgespannt ist.

Weitere Applikationen, welche durch Schraubzwingen nicht mehr gelöst werden können, sind solche, in denen das Spannband 8 bei «Werkteil- hindernissen_{"} durch besonders vorgesehene Spannbandschlitze hindurch statt herumgeführt wird. Dies erlaubt Fügearbeiten, die bisher nur mit großem Aufwand bewältigt werden konnten.

Figur 3 zeigt jetzt in mehr detaillierter Darstellung eine weitere wichtige Anwendungsform der Spannvorrichtung, nämlich eine Version ohne bzw. mit offener Umschlingung. Die Spannvorrichtung zeigt einen an das Werkstück 10-1, ein Holzteil, angelegten 90 Grad Grundwinkel 5 mit einem in diesem Falle nicht benutzten Bandanker 9, dem Spannschlitten 3 mit der Gleitbahn 4, welche Gleitbahn 4 im Vergleich zu Figur 1 oder 2 so angelegt ist, daß sie ebenfalls vom ziehenden Band bewirkte Drehmomente aufnimmt. Die Exzenterwelle 2 auf dem Exzenterbolzen 1 trägt einen Klemmhebel 12, mit dessen Hilfe das Spannband nach dem Festziehen mit einem kleinen Handgriff leicht festgeklemmt werden kann. Vorteilhafterweise werden Exzenterwelle 2 und Klemmhebel 12 einstükkig ausgeführt und zwar so, daß der gesamte Hub des Exzenters mit nicht mehr als einer 90-130 Grad Drehung bewältigt werden kann. Allerdings darf der Hub in Funktion zu Drehung nicht zu steil verlaufen, da sonst das Lösen der Klemmverbindung zunehmend leichter und damit ein unbeabsichtigtes Lösen begünstigt wird.

Die der Klemmeinrichtung gegenüberliegende Zugverankerung 9 am Hauptspannwinkel 15, anstelle des nicht benützten Bandankers 9 am Winkel 5 der Spannvorrichtung erlaubt nun auf die Werkstücke Anpreßkräfte zu applizieren, ohne daß eine Umschlingung notwendig ist. In diesem Beispiel ist die Holzoberfläche H ohne formbedingte Hindernisse dargestellt; doch ist leicht einzusehen, daß wenn bspw. allein der Werkteil 10-2 doppelte oder dreifache Dicke aber bei unveränderten Abmessungen des Werkteils 10-1 aufweisen würde, eine Umschlingung des Spannbandes zu einem die Klebestelle 11 beeinträchtigendem Drehmoment führen mußte. Andererseits kann auf der mit H bezeichneten Seite bspw. eine andere Bearbeitung simultan durchgeführt werden, zum Beispiel Malen oder Beschichten, wozu diese Werkstückseite natürlich frei zugänglich sein muß. Nicht zuletzt wäre es auch denkbar, daß eine Umschlingung gar nicht möglich sein würde, wenn beispielsweise die mit H bezeichnete Fläche rechtwinklig an eine Wand anstößt. So gibt es mannigfache Applikationen der Spannvorrichtung, die aus den oben angedeuteten Gründen ein Zurückführen des Spannbandes auf die Spannvorrichtung nicht zulassen; für diese Applikationen ist die Ausführungsform mit einem Hauptspannwin₋ kel 15, der mit einem Bandanker 9 versehen ist, vorgesehen. Des weitern soll mit Hilfe der Figur 3 noch gezeigt werden, daß die Spannvorrichtung in jeder beliebigen Lage zur Schwerkraft benützt und bei Mithilfe einer weiteren Person auch montiert werden kann. Darin sind der Applikation auch keine Grenzen gesetzt.

Ähnlich wie in Figur 2 schematisch dargestellt, zeigt Figur 4 die Anwendung der Spannvorrichtung, bei der das Spannband 8 die zu fügenden Werkstücke 10-1 und 10-2 umschlingt, wobei die beiden Bandankerpunkte 1, 3 und 9 am Grundwinkel 5 der Spannvorrichtung fixiert sind. Unterschiedlich zu Fig. 2 läuft das Spannband 8 vom Bandanker 9 in Richtung des Ankerschenkels 5 weg, wobei an der umlenkenden Werkstückkante ein weiterer Spannwinkel 15 vorgesehen sein kann, wie dies an den beiden Gegenkanten mit den Spannwinkeln 15' und 15" der Fall ist. So wird also das Spannband 8 vom Bandanker 9 weg über die beiden Spannwinkel 15 um die zu fügenden Werkteile 10-1 und 10-2 zum Exzenter-Klemmteil 1, 2, 3 gelegt und von Hand angezogen. Das Spannband sitzt nun fest und wird durch Drehen am Spanngriff 6 über die Spannstange 7 endgültig angezogen. Dieses Festziehen ist natürlich auch als ein entsprechend der Verbindungsart dosierbares anzusehen; es ist also nicht so, daß Vorteile des Standes der Technik mit der hier erläuterten Erfindung nicht erreicht würden.

Eine weitere interessante Anwendung der Spannvorrichtung gemäß Erfindung, die einen Einsatz zeigt, der mit herkömmlichen Mitteln kaum bewältigt werden kann, ist in Figur 5 A/B dargestellt. Es sei angenommen, daß aus irgendweichen Gründen die Anordnung der Spannvorrichtung wie in Figur 3 gezeigt nicht möglich ist. An der Umlenkstelle 8' ist bspw. nur ein schmaler Spalt zum Durchführen des Spannbandes 8 frei. Wie gezeigt wird das Spannband 8 auf der Oberseite des Werkstücks von der Spannvorrichtung zur gegenüberliegenden Werkstückkante hin- und auf der Unterseite zum Hauptspannwinkel 15 zurückgeführt, um dort am Bandanker 9 Halt zu finden. Wie schon beschrieben, wird das Spannband entsprechend festgezogen. Das schräge Weglaufen des Spannbandes von der fluchtenden Geraden wird durch einen möglichst kleinen seitlichen Abstand zwischen Hauptspannwinkel 15 und Spannvorrichtung minimiert.

Figur 6 zeigt eine weitere Anwendungsmöglichkeit mit Hauptspannwinkel 15 und teilweiser, also offener Umschlingung. Zwei Füge- oder Klebestellen 11 können mit derselben Vorrichtung gepreßt werden. Wird nun angenommen, daß Figur 6 die geschnittene Darstellung eines U-förmigen känelartigen Werkstücks aus den Teilen 10-1, 10-2, 10-3 zeigt, so können diese drei Teile von beinahe beliebiger Länge mit mehreren Spannvorrichtungen, die in Abständen wie gezeigt befestigt sind, zusammengehalten werden. An diesen wenigen Beispielen ist die mannigfaltige Verwendbarkeit der Spannvorrichtung gezeigt, wobei den Applikationen bei Verwendung von Spannvorrichtung mit Spannwinkeln und oben beschriebenen Adapterwinkeln praktisch keine Grenzen gesetzt sind. Die gezeigte Ausführungsform mit Exzenterklemme, Spannschlitten, Spanngriff/Spannstange, Spannband und Bandanker, läßt sich in gewissen Grenzen abwandeln ohne daß dabei vom erfinderischen Gedanken abgewichen wird. Entweder werden geschlossene Umschlingungen des Werkstücks mit oder ohne Spannwinkel oder teilweise, also offene Umschlingungen mit Spannwinkeln angewendet, wobei diese Umschlingungen durch ein festziehbares Spannband, welches aus textilem oder metallischem, geflochtenem oder festem Material bestehen kann, bewerkstelligt wird.

## Patentansprüche

1. Vorrichtung zum Fügen von Holz- oder Metallkonstruktionen mit einer Spanneinrichtung für ein die zu fügenden Teile zumindest teilweise umgebendes Spannband (8) und mindestens einem Spannwinkel (15), dadurch gekennzeichnet, daß das eine Ende des Spannbandes (8) durch eine als Bandanker dienende Verbindung (9) an einem Hauptspannwinkel (15) gehalten ist und daß das Spannband (8) an seinem anderen Ende durch eine Klemmeinrichtung (2, 3) an einem separaten Winkelelement (5) geführt ist.

2. Vorrichtung nach Anspruch 1, dadurch gekennzeichnet, daß das Winkelelement (5) und die Spannwinkel (15) untereinander verschiedene Anlagewinkel aufweisen.

3. Vorrichtung nach Anspruch 1 oder 2, gekennzeichnet durch zusätzliche Adapterwinkel zum Winkelelement (5) und/oder zu den Spannwinkeln (15), welche diese mit ihren rechten Innenwinkeln den davon abweichenden Anlagewinkeln angleichen.

4. Vorrichtung nach einem der Ansprüche 1 bis 3, dadurch gekennzeichnet, daß die Klemmeinrichtung einen mittels einer Spannstange (7) und zugehörigem Spanngriff (6) bewegbaren Spannschlitten mit einer Exzenterwelle (2) und einem Exzenterbolzen zum Festklemmen des Spannbandes (8) aufweist.

## Claims

1. A device for joining wooden or metal constructions with a tensioning device for a tightening strap (8) surrounding at least in part one of the parts to be joined, and at least one tightening angle piece (15), characterised in that one end of the tightening strap (8) is fixed to one main tightening angle piece (15) by a connection (9) acting as a band fixing device, and in that the tightening strap (8) passes at the other end through a clamping device (2, 3) to a separate angle element (5).

2. A device according to claim 1, characterised in that the angle element (5) and the tightening angle pieces (15) have different face angles.

3. A device according to claim 1 or 2, characterised by additional adapter angle pieces for the angle element (5) and/or the tightening angle pieces (15) which align these with their internal right angles to the different face angles.

4. A device according to claims 1 to 3, characterised in that the clamping device has a tightening slot which can be moved via a tightening rod (7) and associated tightening handle (6), with an eccentric shaft (2) and an eccentric bolt for fixing the tightening strap (8).

## Revendications

1. Dispositif pour l'assemblage de constructions en bois ou métal, comportant un dispositif tendeur pour une bande de serrage (8) entourant au moins partiellement les éléments à assembler, et comportant au moins une cornière de serrage (15), dispositif d'assemblage caractérisé en ce que l'une des extrémités de la bande de serrage (8) est maintenue sur une cornière de serrage principale (15) par un élément de liaison (9) servant de moyen d'ancrage de la bande, et en ce que la bande de serrage (8) est guidée à son autre extrémité sur un élément de cornière séparé (5) par un dispositif de fixation (2, 3).

2. Dispositif selon la revendication 1, caractérisé en ce que l'élément de cornière (5) et la cornière de serrage (15) présentent des angles d'application différents entre eux.

3. Dispositif selon la revendication 1 ou 2, caractérisé par des cornières d'adaptation s'ajoutant à l'élément de cornière (5) et/ou aux cornières de serrage (15) et qui compensent l'application de celles-ci par leurs angles intérieurs droits en étant adaptées à des angles d'application qui s'écartent d'angles droits.

4. Dispositif selon l'une des revendications 1 à 3, caractérisé en ce que le dispositif de fixation comporte un chariot prévu pour la tension, déplaçable au moyen d'un tirant (7) et d'une poignée de serrage (6) qui lui est rattachée, avec un arbre d'excentrique (2) et un boulon d'excentrique pour le blocage de la bande de serrage (8).
